# EUROPÄISCHE PATENTSCHRIFT

(11) **EP 3 853 096 B1**
(45) Veröffentlichungstag und Bekanntmachung des Hinweises auf die Patenterteilung: **26.07.2023**
(21) Anmeldenummer: 19769024.1
(22) Anmeldetag: 27.08.2019
(51) Int. Cl.: B61D 17/08, B61D 25/00

(54) **SCHIENENFAHRZEUGWAGEN UND SCHIENENFAHRZEUG**
RAIL VEHICLE CAR AND RAIL VEHICLE
WAGON DE VÉHICULE FERROVIAIRE ET VÉHICULE FERROVIAIRE

(30) Priorität: 18.09.2018 DE 102018215857
(43) Veröffentlichungstag der Anmeldung: 28.07.2021
(73) Patentinhaber: Siemens Mobility GmbH, 81739 München (DE)
(72) Erfinder: GÜNTHER, René, 47239 Duisburg (DE); HESTERBERG, Joshua, 40822 Mettmann (DE); KRAUSE, Martin, 47495 Rheinberg (DE); LANGERT, Wolfgang, 46499 Hamminkeln (DE); SCHIEFER, Benno, 40233 Düsseldorf (DE); SCHMÄCKE, Michael, 52222 Stolberg (DE); TREUTLER, Helmut, 47804 Krefeld (DE); WILHELM, Markus, 41239 Mönchengladbach (DE)
(74) Vertreter: Siemens Patent Attorneys
(86) Internationale Anmeldenummer: PCT/EP2019/072738
(87) Internationale Veröffentlichungsnummer: WO 2020/057897

(56) Entgegenhaltungen:
- EP-A1- 1 752 250
- EP-A1- 2 594 449
- WO-A1-2017/167524
- JP-A- 2003 095 091
- JP-A- 2016 088 170

## Beschreibung

Die Erfindung betrifft einen Schienenfahrzeugwagen mit mehreren als Fenstermodulen ausgestalteten Seitenwandmodulen nach dem Oberbegriff von Anspruch 1.

Ein solcher Schienenfahrzeugwagen, wie er beispielsweise aus der WO 2017/167524 A1, der EP 2 594 449 A1, der EP 1 752 250 Al oder der JP 2016 088170 A bekannt ist, umfasst mehrere als Fenstermodule ausgestaltete Seitenwandmodule, welche in der Regel auf beiden Längsseiten des Schienenfahrzeugwagens angeordnet sind. Üblicherweise umfasst jedes Fenstermodul zwei Blindfelder und ein zwischen den Blindfeldern angeordnetes Sichtfeld.

Beim kundengerechten Ausbau von Schienenfahrzeugwagen kommt es immer wieder vor, dass Sitze vor einem Blindfeld eines Fenstermoduls platziert werden und/oder ein technisches Gerät vor einem Sichtfeld eines Fenstermoduls platziert wird. Soll dies vermieden werden, so ist es bisher nötig, die Größe der Fenstermodule individuell anzupassen. Auf diese Weise entsteht eine große Palette von Fenstermodulen mit verschiedenen Breiten. Außerdem müssen häufig umgebende/angrenzende Komponenten an die individuell angepassten Fenstermodule angepasst werden.

Auf diese Weise steigen sowohl der zeitliche Aufwand als auch die Kosten zur Fertigung eines Schienenfahrzeugwagens.

Eine Aufgabe der Erfindung ist es, einen Schienenfahrzeugwagen mit optimierten Fenstermodulen anzugeben. Insbesondere soll der Schienenfahrzeugwagen schnell und kostengünstig an Kundenwünsche angepasst werden können.

Die Aufgabe wird gelöst durch ein Schienenfahrzeugwagen mit mehreren als Fenstermodulen ausgestalteten Seitenwandmodulen, bei dem alle Fenstermodule jeweils entweder eine erste Breite oder eine geringere zweite Breite aufweisen, wobei zumindest eines der Fenstermodule die erste Breite aufweist und zumindest eines der Fenstermodule die zweite Breite aufweist und die zweite Breite um mindestens 15 % und um maximal 25 % reduziert ist gegenüber der ersten Breite.

Insbesondere können die Fenstermodule jeweils entweder die erste Breite oder die zweite Breite aufweisen, vorzugsweise jedoch keine andere Breite.

Das heißt, dass der Schienenfahrzeugwagen als Fenstermodule ausgeführte Seitenwandmodule aufweist, deren Breite jeweils vorzugsweise entweder der ersten Breite oder der zweiten Breite entspricht. Es ist zweckmäßig, wenn der Schienenfahrzeugwagen nur als Fenstermodule ausgestaltete Seitenwandmodule mit der ersten Breite oder mit der zweiten Breite aufweist. Insbesondere sind vorzugsweise keine als Fenstermodule ausgeführte Seitenwandmodule mit einer anderen Breite vorgesehen.

Auf diese Weise können sowohl der zeitliche Aufwand als auch die Kosten zur Fertigung eines Schienenfahrzeugwagens reduziert werden.

Im Folgenden werden die "als Fenstermodule ausgeführten Seitenwandmodule" auch kurz als "Fenstermodule" bezeichnet.

Es ist zweckmäßig, wenn der Schienenfahrzeugwagen zwei Längsseiten aufweist. Es ist vorteilhaft, wenn die als Fenstermodule ausgeführten Seitenwandmodule an den beiden Längsseiten des Schienenfahrzeugwagens angeordnet sind. Der Schienenfahrzeugwagen kann (insbesondere neben den Fenstermodulen) noch andere Seitenwandmodule aufweisen. Es ist vorteilhaft, wenn zumindest die als Fenstermodule ausgeführten Seitenwandmodule einen Innenraum des Schienenfahrzeugwagens seitlich begrenzen.

Zumindest auf einer Längsseite des Schienenfahrzeugwagens ist sinnvollerweise zumindest eines der Fenstermodule mit der ersten Breite angeordnet. Weiter ist es sinnvoll, wenn zumindest auf einer Längsseite des Schienenfahrzeugwagens zumindest eines der Fenstermodule mit der zweiten Breite angeordnet ist.

Vorteilhafterweise ist auf jeder Längsseite des Schienenfahrzeugwagens jeweils zumindest eines der Fenstermodule mit der ersten Breite angeordnet. Weiter ist es bevorzugt, wenn auf jeder Längsseite des Schienenfahrzeugwagens jeweils zumindest eines der Fenstermodule mit der zweiten Breite angeordnet ist.

Als Breite eines Fenstermoduls kann eine Breite des jeweiligen Fenstermoduls in Längsrichtung des Schienenfahrzeugwagens aufgefasst werden.

Es ist vorteilhaft, wenn die Fenstermodule mit der ersten Breite gleichartig, insbesondere identisch zueinander, ausgeführt sind. Weiter ist es vorteilhaft, wenn die Fenstermodule mit der zweiten Breite gleichartig, insbesondere identisch zueinander, ausgeführt sind. Dies kann günstig für die Modulbauweise des Schienenfahrzeugwagens sein. Weiter kann auf diese Weise die Modularität des Schienenfahrzeugwagens erhöht werden.

Die zweite Breite ist um mindestens 15 %, insbesondere um mindestens 18 %, reduziert gegenüber der ersten Breite. Weiter ist die zweite Breite um maximal 25 %, insbesondere um maximal 22 %, reduziert gegenüber der ersten Breite.

In einer bevorzugten Ausgestaltung der Erfindung ist die zweite Breite um 20 % reduziert gegenüber der ersten Breite. Mit anderen Worten: Vorzugsweise entspricht die zweite Breite 80 % der ersten Breite.

Die erste Breite kann mindestens 2,4 m betragen. Weiter kann die erste Breite maximal 2,6 m betragen.

Beispielsweise kann die erste Breite 2,5 m betragen. Vorzugsweise beträgt die erste Breite 250 cm, insbesondere 2504 mm.

Die zweite Breite kann mindestens 1,9 m betragen. Weiter kann die zweite Breite maximal 2,1 m betragen.

Beispielsweise kann die zweite Breite 2,0 m betragen. Vorzugsweise beträgt die zweite Breite 200 cm, insbesondere 2000 mm.

Es ist zweckmäßig, wenn jedes Fenstermodul zwei Blindfelder und ein zwischen den Blindfeldern angeordnetes Sichtfeld aufweist.

Vorteilhafterweise ist in dem Sichtfeld eine Fensterscheibe eingelassen. Aufgrund der Fensterscheibe kann das Sichtfeld einem Passagier im Innenraum des Schienenfahrzeugwagens eine Sicht nach außen ermöglichen. Vorzugsweise entspricht die Breite des Sichtfeldes der Breite der Fensterscheibe.

Vorzugsweise werden die Blindfelder von einem tragenden Grundgerüst gebildet. Insbesondere kann ein Passagier im Innenraum des Schienenfahrzeugwagens nicht durch das Blindfeld nach außen sehen.

In einer vorteilhaften Ausgestaltung der Erfindung weisen die Blindfelder eine konstante Breite auf, insbesondere unabhängig von der Breite des Fenstermoduls.

Auf diese Weise kann eine Steifigkeit des Grundgerüstes zumindest im Wesentlichen konstant bleiben. Insbesondere kann die Steifigkeit des Grundgerüstes im Bereich des Fenstermoduls mit der zweiten Breite zumindest genauso hoch sein wie die Steifigkeit des Grundgerüstes im Bereich des Fenstermoduls mit der ersten Breite.

Ferner können auf diese Weise für alle Blindfelder dieselben Verkleidungsteile verwendet werden. Dies kann sich positiv auf die Modulbauweise des Schienenfahrzeugs auswirken.

Es ist bevorzugt, wenn die Breite eines jeden Blindfeldes mindestens 30 cm, insbesondere 35 cm, beträgt. Weiter ist es bevorzugt, wenn die Breite eines jeden Blindfeldes maximal 45 cm, insbesondere maximal 40 cm, beträgt.

Beispielsweise kann die Breite eines jeden Blindfeldes 375 mm betragen.

Auf diese Weise kann ein Optimum zwischen möglichst hoher Breite für eine hohe Tragfähigkeit des Grundgerüstes und/oder eine hohe Steifigkeit des Grundgerüstes einerseits und möglichst geringer Breite des Blindfeldes für eine gute Sicht eines Passagiers nach außen geschaffen werden.

Die Breite des Sichtfelds von dem Fenstermodul mit der ersten Breite kann z. B. mindestens 1,7 m betragen. Weiter kann die Breite des Sichtfelds von dem Fenstermodul mit der ersten Breite z. B. maximal 1,8 m betragen. Insbesondere kann die Breite des Sichtfelds von dem Fenstermodul mit der ersten Breite 175 cm betragen.

Die Breite des Sichtfelds von dem Fenstermodul mit der zweiten Breite kann z. B. mindestens 1,2 m betragen. Weiter kann die Breite des Sichtfelds von dem Fenstermodul mit der zweiten Breite z. B. maximal 1,3 m betragen. Insbesondere kann die Breite des Sichtfelds von dem Fenstermodul mit der zweiten Breite 125 cm betragen.

Auf diese Weise kann die Sicht eines Passagiers im Innenraum des Schienenfahrzeugwagens nach außen verbessert werden.

Insbesondere kann auf diese Weise das Verhältnis von der Breite der Sichtfelder zu der Breite der Blindfelder optimiert werden.

Auf jeder Längsseite des Schienenfahrzeugwagens können beispielsweise jeweils maximal neun Fenstermodule mit der ersten Breite angeordnet sein. Vorzugsweise sind auf jeder Längsseite des Schienenfahrzeugwagens maximal acht Fenstermodule mit der ersten Breite angeordnet.

Es ist vorteilhaft, wenn auf jeder Längsseite des Schienenfahrzeugwagens jeweils mindestens fünf Fenstermodule mit der ersten Breite angeordnet sind.

Auf diese Weise kann die Sicht eines Passagiers im Innenraum des Schienenfahrzeugwagens nach außen verbessert werden.

Es ist vorteilhaft, wenn auf jeder Längsseite des Schienenfahrzeugwagens jeweils mindestens neun Fenstermodule (jeweils mit der ersten oder der zweiten Breite) angeordnet sind.

Der Schienenfahrzeugwagen kann als ein Mittelwagen oder als ein Endwagen ausgeführt sein.

Der Schienenfahrzeugwagen kann zumindest eine Nasszelle aufweisen. Die Nasszelle kann zumindest auf einer der Längsseiten angeordnet sein.

Es ist bevorzugt, wenn auf derjenigen Längsseite, auf der die Nasszelle angeordnet ist, zumindest eines der Fenstermodule mit der ersten Breite angeordnet ist.

Insbesondere kann neben der Nasszelle zumindest eines der Fenstermodule mit der ersten Breite angeordnet sein. Das neben der Nasszelle angeordnete Fenstermodul mit der ersten Breite kann insbesondere an die Nasszelle angrenzen. Das heißt, dass das neben der Nasszelle angeordnete Fenstermodul mit der ersten Breite ein sich an die Nasszelle angrenzendes Fenstermodul sein kann. Vorzugsweise ist die Nasszelle auf derselben Längsseite angeordnet wie das neben der Nasszelle angeordnete Fenstermodul.

Vorzugsweise ist das sich neben der Nasszelle befindende Fenstermodul das nächste benachbarte Fenstermodul.

Auf jeder der Längsseiten des Schienenfahrzeugwagens kann jeweils eine Nasszelle des Schienenfahrzeugwagens angeordnet sein. Vorzugsweise liegen sich die Nasszellen spiegelsymmetrisch gegenüber. Es ist bevorzugt, dass, falls auf jeder Längsseite eine Nasszelle angeordnet ist, auf jeder Längsseite zumindest eines der Fenstermodule mit der ersten Breite angeordnet ist. Beispielsweise kann auf jeder der Längsseiten neben der jeweiligen Nasszelle jeweils zumindest eines der Fenstermodule mit der ersten Breite angeordnet sein.

Zwei der Fenstermodule mit der zweiten Breite können, insbesondere zumindest auf einer Längsseite des Schienenfahrzeugwagens, anstelle der Nasszelle und (zumindest) einem der auf derselben Längsseite wie die Nasszelle angeordneten Fenstermodule mit der ersten Breite, insbesondere dem neben der Nasszelle angeordneten Fenstermodul mit der ersten Breite, treten.

Insbesondere können auf beiden Längsseiten des Schienenfahrzeugwagens jeweils zwei der Fenstermodule mit der zweiten Breite anstelle der jeweiligen Nasszelle und einem jeweiligen Fenstermodul mit der ersten Breite treten.

Auf diese Weise kann der Schienenfahrzeugwagen kosten- und aufwandsgünstig an Kundenwünsche angepasst werden. Insbesondere kann bei der Planung des Schienenfahrzeugwagens, insbesondere für jede Längsseite, zwischen der Nasszelle und dem auf derselben Längsseite angeordneten Fenstermodul mit der ersten Breite einerseits und den zwei Fenstermodulen mit der zweiten Breite andererseits gewählt werden.

Der Schienenfahrzeugwagen kann zumindest ein Mitteltürmodul aufweisen. Vorzugsweise ist das Mitteltürmodul auf einer Längsseite des Schienenfahrzeugwagens angeordnet. Insbesondere ist das Mitteltürmodul in Längsrichtung des Schienenfahrzeugwagens gesehen zumindest im Wesentlichen in der Mitte angeordnet. Beispielsweise kann das Mitteltürmodul in Längsrichtung des Schienenfahrzeugwagens gesehen im mittleren Drittel angeordnet sein.

Vorzugsweise sind auf derjenigen Längsseite, auf der das Mitteltürmodul angeordnet ist, zumindest zwei der Fenstermodule mit der zweiten Breite angeordnet. Beispielsweise können auf derjenigen Längsseite, auf der das Mitteltürmodul angeordnet ist, genau zwei der Fenstermodule mit der zweiten Breite angeordnet sein.

Insbesondere können zwei der Fenstermodule mit der zweiten Breite neben dem Mitteltürmodul angeordnet sein.

Beispielsweise können die neben dem Mitteltürmodul angeordneten Fenstermodule mit der zweiten Breite an das Mitteltürmodul angrenzen. Das heißt, dass die neben dem Mitteltürmodul angeordneten Fenstermodule mit der zweiten Breite sich an das Mitteltürmodul angrenzende Fenstermodule sein können. Vorzugsweise ist das Mitteltürmodul auf derselben Längsseite angeordnet wie die neben der Mitteltürmodul angeordneten Fenstermodule.

Auf jeder der beiden Längsseiten des Schienenfahrzeugwagens kann ein Mitteltürmodul des Schienenfahrzeugwagens angeordnet sein. Vorzugsweise sind, falls auf jeder Längsseite jeweils ein Mitteltürmodul angeordnet ist, auf jeder Längsseite jeweils zumindest zwei der Fenstermodule mit der zweiten Breite angeordnet. Insbesondere können auf jeder der Längsseiten neben dem jeweiligen Mitteltürmodul jeweils zwei der Fenstermodule mit der zweiten Breite angeordnet sein.

Auf diese Weise kann der Schienenfahrzeugwagen kosten- und aufwandsgünstig an Kundenwünsche angepasst werden. Insbesondere kann bei der Planung des Schienenfahrzeugwagens, insbesondere für jede Längsseite, zwischen dem Mitteltürmodul und den auf derselben Längsseite angeordneten zwei Fenstermodulen mit der zweiten Breite einerseits und zwei Fenstermodulen mit der ersten Breite andererseits gewählt werden.

Der Schienenfahrzeugwagen kann als ein Endwagen ausgeführt sein, welcher zumindest auf einer Längsseite des Schienenfahrzeugwagens ein Fahrerkabinentürmodul aufweist. Vorzugsweise ist über das Fahrerkabinentürmodul eine Fahrerkabine des als Endwagen ausgeführten Schienenfahrzeugwagens zugänglich.

Vorzugsweise ist auf derjenigen Längsseite, auf der das Fahrerkabinentürmodul angeordnet ist, zumindest eines der Fenstermodule mit der zweiten Breite angeordnet.

Insbesondere kann neben dem Fahrerkabinentürmodul eines der Fenstermodule mit der zweiten Breite angeordnet sein. Das neben dem Fahrerkabinentürmodul angeordnete Fenstermodul mit der zweiten Breite kann insbesondere an das Fahrerkabinentürmodul angrenzen. Das heißt, dass das neben dem Fahrerkabinentürmodul angeordnete Fenstermodul mit der zweiten Breite ein sich an das Fahrerkabinentürmodul angrenzendes Fenstermodul sein kann. Vorzugsweise ist das Fahrerkabinentürmodul auf derselben Längsseite angeordnet wie das neben dem Fahrerkabinentürmodul angeordnete Fenstermodul.

Auf jeder der beiden Längsseiten des als Endwagen ausgeführten Schienenfahrzeugwagens kann jeweils ein Fahrerkabinentürmodul angeordnet sein. Weiter kann auf jeder der Längsseiten, insbesondere neben dem jeweiligen Fahrerkabinentürmodul, jeweils eines der Fenstermodule mit der zweiten Breite angeordnet sein.

Auf diese Weise kann der als Endwagen ausgeführte Schienenfahrzeugwagen kosten- und aufwandsgünstig an Kundenwünsche angepasst werden. Insbesondere kann bei der Planung des als Endwagen ausgeführten Schienenfahrzeugwagens, insbesondere für jede Längsseite, zwischen der Fahrerkabinentür und dem auf derselben Längsseite angeordneten Fenstermodul mit der zweiten Breite einerseits und einem Fenstermodul mit der ersten Breite andererseits gewählt werden.

Es ist vorteilhaft, wenn zumindest die Fenstermodule des Schienenfahrzugwagens auf beiden Längsseiten des Schienenfahrzeugwagens spiegelsymmetrisch angeordnet und/oder ausgeführt sind.

Ferner ist es vorteilhaft, wenn die Türen des Schienenfahrzugwagens auf beiden Längsseiten des Schienenfahrzeugwagens spiegelsymmetrisch angeordnet und/oder ausgeführt sind.

Ferner ist die Erfindung gerichtet auf ein Schienenfahrzeug mit zumindest einem Schienenfahrzeugwagen der oben genannten Art.

Das Schienenfahrzeug kann mehrere Schienenfahrzeugwagen der oben genannten Art aufweisen. Außerdem kann das Schienenfahrzeug andere Schienenfahrzeugwagen aufweisen.

Die bisher gegebene Beschreibung vorteilhafter Ausgestaltungen der Erfindung enthält zahlreiche Merkmale, die in den einzelnen Unteransprüchen teilweise zu mehreren zusammengefasst wiedergegeben sind. Diese Merkmale können jedoch zweckmäßigerweise auch einzeln betrachtet und zu sinnvollen weiteren Kombinationen zusammengefasst werden.

Auch wenn in der Beschreibung bzw. in den Patentansprüchen einige Begriffe jeweils im Singular oder in Verbindung mit einem Zahlwort verwendet werden, soll der Umfang der Erfindung für diese Begriffe nicht auf den Singular oder das jeweilige Zahlwort eingeschränkt sein.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden. Die Ausführungsbeispiele dienen der Erläuterung der Erfindung und beschränken die Erfindung nicht auf die darin angegebene Kombination von Merkmalen, auch nicht in Bezug auf funktionale Merkmale. Außerdem können dazu geeignete Merkmale eines jeden Ausführungsbeispiels auch explizit isoliert betrachtet, aus einem Ausführungsbeispiel entfernt, in ein anderes Ausführungsbeispiel zu dessen Ergänzung eingebracht und mit einem beliebigen der Ansprüche kombiniert werden.

Es zeigen:
- FIG 1: einen ersten Schienenfahrzeugwagen,
- FIG 2: einen zweiten Schienenfahrzeugwagen,
- FIG 3: einen dritten Schienenfahrzeugwagen,
- FIG 4: einen vierten Schienenfahrzeugwagen und
- FIG 5: mehrere Fensterelemente eines der Schienenfahrzeugwagen aus FIG 2 bis FIG 4.

FIG 1 zeigt ein Schienenfahrzeug 2 mit einem ersten Schienenfahrzeugwagen 4 in der Seitenansicht (oben) und im Grundriss (unten). Das Schienenfahrzeug 2 kann weitere Wagen aufweisen (nicht gezeigt).

Der Schienenfahrzeugwagen 4 ist als Endwagen ausgeführt.

Der Schienenfahrzeugwagen 4 weist mehrere als Fenstermodule 6, 8 ausgestaltete Seitenwandmodule auf. Außerdem kann der Schienenfahrzeugwagen 4 weitere Seitenwandmodule aufweisen, wie hier beispielsweise ein als Blindmodul 10 ausgestaltetes Seitenwandmodul.

Die Fenstermodule 6, 8 sind an den beiden Längsseiten 12 des Schienenfahrzeugwagens 4 angeordnet und begrenzen einen Innenraum 14 des Schienenfahrzeugwagens 4 seitlich. Vorzugsweise können im Innenraum 14 Passagiere befördert werden.

Außerdem weist der Schienenfahrzeugwagen 4 mehrere Passagiertürmodule 16 auf, über welche der Innenraum 14 des Schienenfahrzeugwagen 4 betreten werden kann. Zweckmäßigerweise umfasst ein Türmodul zumindest ein Türblatt und einen Türrahmen (nicht explizit gezeigt).

Die Fenstermodule 6, 8 weisen entweder eine erste Breite b₁ oder eine geringere zweite Breite b₂ auf, wobei zumindest eines der Fenstermodule 6 eine erste Breite b₁ und zumindest eines der Fenstermodule 8 eine geringere zweite Breite b₂ aufweist (vgl. FIG 5).

Auf jeder der Längsseiten 12 weist zumindest eines der Fenstermodule 6 eine erste Breite b₁ auf. Außerdem weist auf jeder Längsseite 12 (zumindest) eines der Fenstermodule 8 eine geringere zweite Breite b₂ auf.

Als Fenstermodule ausgestaltete Seitenwandmodule mit einer anderen Breite sind nicht vorgesehen.

In diesem Beispiel sind auf jeder Längsseite 12 genau sechs Fenstermodule 6 mit der ersten Breite b₁ angeordnet. Außerdem ist auf jeder Längsseite 12 genau ein Fenstermodul 8 mit der zweiten Breite b₂ angeordnet.

Der als Endwagen ausgestaltete Schienenfahrzeugwagen 4 weist außerdem eine Fahrerkabine 18 auf, welche von dem Innenraum 14 des Schienenfahrzeugwagens 4 abgetrennt ist. Die Fahrerkabine 18 ist an einem ersten Wagenende 22 des Schienenfahrzeugwagens 4 platziert.

Ferner weist der Schienenfahrzeugwagen 4 auf jeder Längsseite 12 ein Fahrerkabinentürmodul 20 auf. Die Fahrerkabine 18 kann über die Fahrerkabinentürmodule 20 betreten werden.

Auf jeder Längsseite 12 ist neben dem jeweiligen Fahrerkabinentürmodul 20 jeweils eines der Fenstermodule 8 mit der zweiten Breite b₂ angeordnet. Insbesondere grenzt auf jeder Längsseite 12 das jeweilige Fenstermodul 8 mit der zweiten Breite b₂ an das jeweilige Fahrerkabinentürmodul 20 an.

Ferner weist der Schienenfahrzeugwagen 4 auf jeder der Längsseiten 12 eine Nasszelle 24 auf. Die Nasszelle 24 ist an einem zweiten Wagenende 26 des Schienenfahrzeugwagens 4 platziert. Jeder der Nasszellen 24 umfasst jeweils eine der zuvor genannten Blindmodule 10 insbesondere zur Abgrenzung nach au-βen.

Neben jeder Nasszelle 24 ist jeweils eines der Fenstermodule 6 mit der ersten Breite b₁ angeordnet. Neben jeder Nasszelle 24 ist jeweils eines der Fenstermodule 6 mit der ersten Breite b₁ angeordnet. Insbesondere grenzt jeweils eines der Fenstermodule 6 mit der ersten Breite b₁ an jeweils eines der Blindmodule 10 einer jeweiligen Nasszelle 24 an.

Die Fenstermodule 6, 8 sind auf beiden Längsseiten 12 spiegelsymmetrisch zueinander ausgeführt. Auch die Türmodule 16, 20 (d. h. die Passagiertürmodule 16 und - soweit vorhanden-die Fahrerkabinentürmodule 20) sind auf beiden Längsseiten 12 spiegelsymmetrisch zueinander ausgeführt.

FIG 2 zeigt ein Schienenfahrzeug 2 mit einem zweiten Schienenfahrzeugwagen 30 (d. h. einen Schienenfahrzeugwagen 30 der zweiten Art) in der Seitenansicht (oben) und im Grundriss (unten). Das Schienenfahrzeug 2 kann weitere Wagen aufweisen (nicht gezeigt).

Die nachfolgende Beschreibung beschränkt sich im Wesentlichen auf die Unterschiede zum Ausführungsbeispiel aus FIG 1, auf das bezüglich gleich bleibender Merkmale und Funktionen verwiesen wird. Im Wesentlichen gleich bleibende Elemente werden grundsätzlich mit den gleichen Bezugszeichen bezeichnet und nicht erwähnte Merkmale sind in das folgende Ausführungsbeispiel übernommen, ohne dass sie erneut beschrieben sind.

In diesem Beispiel sind auf jeder Längsseite 12 genau sechs Fenstermodule 6 mit der ersten Breite b₁ angeordnet. Außerdem sind auf jeder Längsseite 12 genau zwei Fenstermodule 8 mit der zweiten Breite b₂ angeordnet.

Der als Endwagen ausgeführte zweite Schienenfahrzeugwagen 30 weist (im Gegensatz zu FIG 1) kein Fahrerkabinentürmodul 20 auf. In diesem Ausführungsbeispiel kann die Fahrerkabine 18 über den Innenraum 14 betreten werden.

An die Stelle der in FIG 1 gezeigten Fahrerkabinentürmodule 20 und des jeweils neben dem jeweiligen Fahrerkabinentürmodul 20 angeordneten Fenstermoduls 8 mit der zweiten Breite b₂ tritt jeweils ein Fenstermodul 6 mit der ersten Breite b₁. Zum Ausgleich der Breiten kann - wie hier gezeigt - zusätzlich (zu dem jeweiligen Fenstermodul 6 mit der ersten Breite b₁) ein Blindmodul 10 (oder mehrere Blindmodule 10) vorgesehen sein.

Der als Endwagen ausgeführte zweite Schienenfahrzeugwagen 30 weist (im Gegensatz zu FIG 1) keine Nasszelle 24 auf.

An die Stelle der in FIG 1 gezeigten Nasszellen 24 und des jeweils neben der jeweiligen Nasszelle 24 angeordneten Fenstermoduls 6 mit der ersten Breite b₁ tritt jeweils zwei der Fenstermodule 8 mit der zweiten Breite b₂.

Das heißt, dass der zweite Schienenfahrzeugwagen 30 an dem zweiten Wagenende 26 auf beiden Längsseiten 12 jeweils zwei der Fenstermodule 8 mit der zweiten Breite b₂ aufweist.

Zum Ausgleich der Breiten kann - wie hier gezeigt - zusätzlich (zu den jeweiligen zwei Fenstermodulen 8 mit der zweiten Breite b₂) ein Blindmodul 10 vorgesehen sein.

Es ist bevorzugt, wenn wie hier die Nasszelle 24 und das direkt zur Nasszelle 24 benachbarte Fenstermodul 6 mit der ersten Breite b₁ ersetzt wird. In diesem Fall ergeben sich die geringsten konstruktiven Änderungen.

Prinzipiell kann aber auch die Nasszelle 24 und ein anderes sich auf derselben Längsseite 12 wie die Nasszelle 24 befindendes Fenstermodul 6 mit der ersten Breite b₁ ersetzt werden.

FIG 3 zeigt ein Schienenfahrzeug 2 mit einem dritten Schienenfahrzeugwagen 32 (d. h. einen Schienenfahrzeugwagen 32 der dritten Art) in der Seitenansicht (oben) und im Grundriss (unten).

Die nachfolgende Beschreibung beschränkt sich im Wesentlichen auf die Unterschiede zum Ausführungsbeispiel aus FIG 2, auf das bezüglich gleich bleibender Merkmale und Funktionen verwiesen wird. Im Wesentlichen gleich bleibende Elemente werden grundsätzlich mit den gleichen Bezugszeichen bezeichnet und nicht erwähnte Merkmale sind in das folgende Ausführungsbeispiel übernommen, ohne dass sie erneut beschrieben sind.

Der dritte Schienenfahrzeugwagen 32 ist als Mittelwagen ausgeführt. Entsprechend weist der Schienenfahrzeugwagen 32 keinen Führerstand auf. Im Gegensatz ist an dem ersten Wagenende 22 des als Mittelwagen ausgeführten dritten Schienenfahrzeugwagens 32 ein Übergang in einen angrenzenden anderen Wagen (nicht gezeigt) des Schienenfahrzeugs 2 möglich.

In diesem Beispiel sind auf jeder Längsseite 12 genau acht Fenstermodule 6 mit der ersten Breite b₁ angeordnet. Außerdem sind auf jeder Längsseite 12 genau zwei Fenstermodule 8 mit der zweiten Breite b₂ angeordnet.

Der dritte Schienenfahrzeugwagen 32 weist (analog wie der zweite Schienenfahrzeugwagen in FIG 2) keine Nasszelle 24 auf.

An die Stelle der Nasszellen 24 und des jeweils neben der jeweiligen Nasszelle 24 angeordneten Fenstermoduls 6 mit der ersten Breite b₁ treten auf beiden Längsseiten 12 jeweils zwei der Fenstermodule 8 mit der zweiten Breite b₂.

Da eine Nasszelle üblicherweise an dem zweiten Wagenende 26 platziert wäre, weist der dritte Schienenfahrzeugwagen 32 an seinem zweiten Wagenende 26 auf beiden Längsseiten 12 jeweils die beiden Fenstermodule 8 mit der zweiten Breite b₂ auf.

Zum Ausgleich der Breiten kann - wie hier gezeigt - zusätzlich (zu den jeweiligen zwei Fenstermodulen 8 mit der zweiten Breite b₂) ein Blindmodul 10 vorgesehen sein.

Prinzipiell kann bei der Planung des Schienenfahrzeugwagens 32, insbesondere für jede Längsseite 12, zwischen der Nasszelle 24 und dem auf derselben Längsseite 12 angeordneten Fenstermodul 6 mit der ersten Breite b₁ einerseits und den zwei Fenstermodulen 8 mit der zweiten Breite b₂ andererseits gewählt werden.

Ein als Mittelwagen ausgeführter Schienenfahrzeugwagen 32 kann an beiden Wagenenden 22, 26 jeweils Passagiertürmodule 16 aufweisen.

In diesem Beispiel weist der dritte Schienenfahrzeugwagen 32 nur an seinem zweiten Wagenende 26 Passagiertürmodule 16 auf. An dem ersten Wagenende 22 des dritten Schienenfahrzeugwagens 32 treten Gepäckmodule 34 an die Stelle der Passagiertürmodule 16.

FIG 4 zeigt ein Schienenfahrzeug 2 mit einem vierte Schienenfahrzeugwagen 36 in der Seitenansicht (oben) und im Grundriss (unten).

Die nachfolgende Beschreibung beschränkt sich im Wesentlichen auf die Unterschiede zum Ausführungsbeispiel aus FIG 3, auf das bezüglich gleich bleibender Merkmale und Funktionen verwiesen wird. Im Wesentlichen gleich bleibende Elemente werden grundsätzlich mit den gleichen Bezugszeichen bezeichnet und nicht erwähnte Merkmale sind in das folgende Ausführungsbeispiel übernommen, ohne dass sie erneut beschrieben sind.

Der vierte Schienenfahrzeugwagen 36 ist als Mittelwagen ausgeführt.

In diesem Beispiel sind auf jeder Längsseite 12 genau sieben Fenstermodule 6 mit der ersten Breite b₁ angeordnet. Außerdem sind auf jeder Längsseite 12 genau zwei Fenstermodule 8 mit der zweiten Breite b₂ angeordnet.

Der vierte Schienenfahrzeugwagen 36 weist auf jeder der beiden Längsseiten 12 ein als Mitteltürmodul 38 ausgebildetes Passagiertürmodul auf.

Die Mitteltürmodule 38 sind jeweils in Längsrichtung des vierten Schienenfahrzeugwagens 36 gesehen zumindest im Wesentlichen in der Mitte angeordnet. Beispielsweise sind die Mitteltürmodule 38 jeweils in Längsrichtung des vierten Schienenfahrzeugwagens 36 gesehen im mittleren Drittel angeordnet.

Vorzugsweise sind neben jedem Mitteltürmodul 38 jeweils zwei der Fenstermodule 8 mit der zweiten Breite b₂ angeordnet. In diesem Beispiel ist das jeweilige Mitteltürmodul 38 zwischen den jeweiligen zwei Fenstermodulen 8 mit der zweiten Breite b₂ angeordnet.

Die jeweiligen Fenstermodule 8 mit der zweiten Breite b₂ grenzen in diesem Beispiel nicht direkt an das jeweilige Mitteltürmodul 38 an (was auch möglich wäre), sondern sind hier jeweils über ein als Blindmodul 10 ausgestaltetes Seitwandmodul mit dem jeweiligen Mitteltürmodul 38 verbunden.

Prinzipiell könnten die jeweiligen Fenstermodule 8 mit der zweiten Breite b₂ über ein oder mehrere Seitenwandmodul(e), insbesondere auch über ein oder mehrere der Fenstermodule 6 mit der ersten Breite b₁, mit dem jeweiligen Mitteltürmodul 38 verbunden sein.

D. h., die jeweiligen Fenstermodule 8 mit der zweiten Breite b₂ können prinzipiell auf derselben Längsseite 12 angegeordnet sein wie das Mitteltürmodul 38.

In diesem Beispiel weist der vierte Schienenfahrzeugwagen 36 an beiden Wagenenden 22, 26 Gepäckmodule 34 auf. Weiter sind an den beiden Wagenenden 22, 26 keine Passagiertürmodule 16 angeordnet. Insbesondere treten die Gepäckmodule 34 an die Stelle der (üblichen, an den Wagenenden 22, 26 angeordneten) Passagiertürmodule 16.

In den Figuren 2, 3 und 4 ist jeweils ein Ausschnitt V markiert. Der Ausschnitt V ist in FIG 5 dargestellt.

FIG 5 zeigt mehrere Fensterelemente 6, 8 eines der Schienenfahrzeugwagen 30, 32, 36 aus FIG 2 bis FIG 4. Die Fensterelemente 6, 8 weisen entweder die erste Breite b₁ oder die zweiten Breite b₂ auf (was auch für FIG 1 gilt).

Die zweite Breite b₂ ist um mindestens 15 %, insbesondere um mindestens 18 %, gegenüber der ersten Breite b₁ reduziert. Weiter ist die zweite Breite b₂ um maximal 25 %, insbesondere um maximal 22 %, gegenüber der ersten Breite b₁ reduziert. In diesem Beispiel ist die zweite Breite b₂ gegenüber der ersten Breite b₁ um 20 % reduziert.

Die erste Breite b₁ beträgt 2,5 m, insbesondere 250 cm, vorzugsweise 2504 mm.

Die zweite Breite b₂ beträgt 2,0 m, insbesondere 200 cm, vorzugsweise 2000 mm.

Außerdem haben alle Fenstermodule 6, 8 die gleiche Höhe h.

Jedes Fenstermodul weist zwei Blindfelder 40 und ein zwischen den Blindfeldern 40 angeordnetes Sichtfeld 42 auf.

Die Blindfelder 40 weisen eine konstante Breite x auf. Insbesondere ist die Breite x der Blindfelder 40 unabhängig von der Breite b₁, b₂ des Fenstermoduls 6, 8.

Die Breite x eines jeden Blindfeldes 40 beträgt mindestens 35 cm und maximal 40 cm. Insbesondere beträgt die Breite x eines jeden Blindfeldes 40 genau 375 mm.

In jedem Sichtfeld 42 ist eine Fensterscheibe 44 eingelassen, sodass einem Passagier im Innenraum 14 des Schienenfahrzeugwagens 4, 30, 32, 36 eine Sicht nach außen ermöglicht wird. Die Breite y₁, y₂ des jeweiligen Sichtfeldes 42 entspricht der Breite der jeweiligen Fensterscheibe 44.

Die Breite y₁ des Sichtfelds 42 von dem Fenstermodul 6 mit der ersten Breite b₁ beträgt mindestens 1,7 m und maximal 1,8 m. Insbesondere beträgt die Breite y₁ des Sichtfelds 42 von dem Fenstermodul 6 mit der ersten Breite b₁ genau 175 cm.

Die Breite y₂ des Sichtfelds 42 von dem Fenstermodul 8 mit der zweiten Breite b₂ beträgt mindestens 1,2 m und maximal 1,3 m. Insbesondere beträgt die Breite y₂ des Sichtfelds 42 von dem Fenstermodul 8 mit der zweiten Breite b₂ genau 125 cm.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Ansprüche zu verlassen.

## Patentansprüche

1. Schienenfahrzeugwagen (4, 30, 32, 36) mit mehreren als Fenstermodule (6, 8) ausgestalteten Seitenwandmodulen, wobei
alle Fenstermodule (6, 8) jeweils entweder eine erste Breite (b₁) oder eine geringere zweite Breite (b₂) aufweisen,
wobei zumindest eines der Fenstermodule (6) die erste Breite (b₁) aufweist und zumindest eines der Fenstermodule (8) die zweite Breite (b₂) aufweist,
**dadurch gekennzeichnet, dass**
die zweite Breite (b₂) um mindestens 15 % und um maximal 25 % reduziert ist gegenüber der ersten Breite (b₁).

2. Schienenfahrzeugwagen (4, 30, 32, 36) nach Anspruch 1, **dadurch gekennzeichnet, dass**
die zweite Breite (b₂) um mindestens 18 % und um maximal 22 % reduziert ist gegenüber der ersten Breite (b₁).

3. Schienenfahrzeugwagen (4, 30, 32, 36) nach Anspruch 1 oder 2, **dadurch gekennzeichnet, dass**
die zweite Breite (b₂) um 20 % reduziert ist gegenüber der ersten Breite (b₁).

4. Schienenfahrzeugwagen (4, 30, 32, 36) nach einem der vorhergehenden Ansprüche, **dadurch gekennzeichnet, dass**
die erste Breite (b₁) 2,5 m, insbesondere 250 cm, vorzugsweise 2504 mm beträgt.

5. Schienenfahrzeugwagen (4, 30, 32, 36) nach einem der vorhergehenden Ansprüche, **dadurch gekennzeichnet, dass**
die zweite Breite (b₂) 2,0 m, insbesondere 200 cm, vorzugsweise 2000 mm beträgt.

6. Schienenfahrzeugwagen (4, 30, 32, 36) nach einem der vorhergehenden Ansprüche, **dadurch gekennzeichnet, dass**
jedes Fenstermodul (6, 8) zwei Blindfelder (40) und ein zwischen den Blindfeldern (40) angeordnetes Sichtfeld (42) aufweist.

7. Schienenfahrzeugwagen (4, 30, 32, 36) nach Anspruch 6, **dadurch gekennzeichnet, dass**
die Blindfelder (40) eine konstante Breite (x) aufweisen, insbesondere unabhängig von der Breite (b₁, b₂) des Fenstermoduls (6, 8) .

8. Schienenfahrzeugwagen (4, 30, 32, 36) nach Anspruch 6 oder 7, **dadurch gekennzeichnet, dass**
die Breite (x) eines jeden Blindfeldes (40) mindestens 35 cm und maximal 40 cm beträgt, insbesondere dass die Breite (x) eines jeden Blindfeldes (40) 375 mm beträgt.

9. Schienenfahrzeugwagen (4, 30, 32, 36) nach einem der Ansprüche 6 bis 8, **dadurch gekennzeichnet, dass**
die Breite (y₁) des Sichtfelds (42) von dem Fenstermodul (6) mit der ersten Breite (b₁) mindestens 1,7 m und maximal 1,8 m, insbesondere 175 cm, beträgt und
die Breite des Sichtfelds (42) von dem Fenstermodul (8) mit der zweiten Breite (b₂) mindestens 1,2 m und maximal 1,3 m, insbesondere 125 cm, beträgt.

10. Schienenfahrzeugwagen (4, 30, 32, 36) nach einem der vorhergehenden Ansprüche, **dadurch gekennzeichnet, dass**
auf jeder Längsseite (12) des Schienenfahrzeugwagens (4, 30, 32, 36) jeweils mindestens fünf Fenstermodule (6) mit der ersten Breite (b₁) angeordnet sind.

11. Schienenfahrzeugwagen (4) nach einem der vorhergehenden Ansprüche, **gekennzeichnet durch**
zumindest eine zumindest auf einer Längsseite (12) des Schienenfahrzeugwagens (4) angeordnete Nasszelle (24), wobei auf derjenigen Längsseite (12), auf der die Nasszelle (24) angeordnet ist, zumindest eines der Fenstermodule (6) mit der ersten Breite (b₁) angeordnet ist, welches insbesondere neben der Nasszelle (24) angeordnet ist.

12. Schienenfahrzeugwagen (30, 32) nach Anspruch 11,
**dadurch gekennzeichnet, dass**
zumindest auf einer Längsseite (12) des Schienenfahrzeugwagens (30, 32) zwei der Fenstermodule (8) mit der zweiten Breite (b₂) anstelle der Nasszelle (24) und zumindest einem der auf derselben Längsseite (12) wie die Nasszelle (24) angeordneten Fenstermodule (6) mit der Breite (b₁) treten.

13. Schienenfahrzeugwagen (36) nach einem der vorhergehenden Ansprüche, **gekennzeichnet durch**
zumindest ein Mitteltürmodul (38), welches auf einer Längsseite (12) des Schienenfahrzeugwagens (36) in Längsrichtung des Schienenfahrzeugwagens (36) gesehen zumindest im Wesentlichen in der Mitte angeordnet ist,
wobei auf derjenigen Längsseite (12), auf der das Mitteltürmodul (38) angeordnet ist, zumindest zwei der Fenstermodule (8) mit der zweiten Breite (b₂) angeordnet sind, welche insbesondere neben dem Mitteltürmodul (38) angeordnet sind.

14. Schienenfahrzeugwagen (4) nach einem der vorhergehenden Ansprüche, **dadurch gekennzeichnet, dass**
der Schienenfahrzeugwagen (4) als Endwagen ausgeführt ist, welcher zumindest auf einer Längsseite (12) des Schienenfahrzeugwagens (4) ein Fahrerkabinentürmodul (20) aufweist,
wobei auf derjenigen Längsseite (12), auf der das Fahrerkabinentürmodul (20) angeordnet ist, zumindest eines der Fenstermodule (8) mit der zweiten Breite (b₂) angeordnet ist, welches insbesondere neben dem Fahrerkabinentürmodul (20) angeordnet ist.

15. Schienenfahrzeug (2) mit zumindest einem Schienenfahrzeugwagen (4, 30, 32, 36) nach einem der vorhergehenden Ansprüche.

## Claims

1. Rail vehicle car (4, 30, 32, 36) with a plurality of side wall modules embodied as window modules (6, 8),
wherein
all window modules (6, 8) in each case have either a first width (b₁) or a smaller second width (b₂),
wherein at least one of the window modules (6) has the first width (b₁) and at least one of the window modules (8) has the second width (b₂),
**characterised in that**
the second width (b₂) is reduced by at least 15 % and by at most 25 % compared to the first width (b₁).

2. Rail vehicle car (4, 30, 32, 36) according to claim 1,
**characterised in that**
the second width (b₂) is reduced by at least 18 % and by at most 22 % compared to the first width (b₁).

3. Rail vehicle car (4, 30, 32, 36) according to claim 1 or 2,
**characterised in that**
the second width (b₂) is reduced by 20 % compared to the first width (b₁).

4. Rail vehicle car (4, 30, 32, 36) according to one of the preceding claims, **characterised in that**
the first width (b₁) amounts to 2.5 m, in particular 250 cm, preferably 2504 mm.

5. Rail vehicle car (4, 30, 32, 36) according to one of the preceding claims, **characterised in that**
the second width (b₂) amounts to 2.0 m, in particular 200 cm, preferably 2000 mm.

6. Rail vehicle car (4, 30, 32, 36) according to one of the preceding claims, **characterised in that**
each window module (6, 8) has two blank panels (40) and a viewing area (42) arranged between the blank panels (40).

7. Rail vehicle car (4, 30, 32, 36) according to claim 6,
**characterised in that**
the blank panels (40) have a constant width (x), in particular as a function of the width (b₁, b₂) of the window module (6, 8) .

8. Rail vehicle car (4, 30, 32, 36) according to claim 6 or 7,
**characterised in that**
the width (x) of any given blank panel (40) amounts to at least 35 cm and at most 40 cm, in particular the width (x) of any given blank panel (40) amounts to 375 mm.

9. Rail vehicle car (4, 30, 32, 36) according to one of claims 6 to 8, **characterised in that**
the width (y1) of the blank panel (42) of the window module (6) with the first width (b₁) amounts to at least 1.7 m and at most 1.8 m, in particular 175 cm, and
the width of the blank panel (42) of the window module (8) with the second width (b₂) amounts to at least 1.2 m and at most 1.3 m, in particular 125 cm.

10. Rail vehicle car (4, 30, 32, 36) according to one of the preceding claims, **characterised in that**
at least five window modules (6) with the first width (b₁) are arranged on each longitudinal side (12) of the rail vehicle car (4, 30, 32, 36) in each case.

11. Rail vehicle car (4) according to one of the preceding claims, **characterised by**
at least one toilet (24) arranged at least on one longitudinal side (12) of the rail vehicle car (4), wherein arranged on the longitudinal side (12) on which the toilet (24) is arranged there is at least one of the window modules (6) with the first width (b₁), which in particular is arranged next to the toilet (24).

12. Rail vehicle car (30, 32) according to claim 11,
**characterised in that**
two of the window modules (8) with the second width (b2), instead of the toilet (24), and at least one of the window modules (6) arranged on the same longitudinal side (12) as the toilet (24) with the width (b₁) appear at least on one longitudinal side (12) of the rail vehicle car (30, 32).

13. Rail vehicle car (36) according to one of the preceding claims, **characterised by**
at least one central door module (38), which is arranged at least substantially in the centre on a longitudinal side (12) of the rail vehicle car (36) when viewed in the longitudinal direction of the rail vehicle car (36),
wherein arranged on the longitudinal side (12) on which the central door module (38) is arranged there are at least two of the window modules (8) with the second width (b₂), which in particular are arranged next to the central door module (38).

14. Rail vehicle car (4) according to one of the preceding claims, **characterised in that**
the rail vehicle car (4) is designed as an end car, which has a driver's cab door module (20) at least on one longitudinal side (12) of the rail vehicle car (4),
wherein arranged on the longitudinal side (12) on which the driver's cab door module (20) is arranged, there is at least one of the window modules (8) with the second width (b₂), which in particular is arranged next to the driver's cab door module (20) .

15. Rail vehicle car (2) with at least one rail vehicle car 4, 30, 32, 36) according to one of the preceding claims.

## Revendications

1. Voiture (4, 30, 32, 36) de véhicule ferroviaire comprenant plusieurs modules de paroi latérale conformés en modules (6, 8) de fenêtre, dans laquelle
tous les modules (6, 8) de fenêtre ont respectivement ou bien une première largeur (b₁) ou bien une deuxième largeur (b₂) plus petite,
dans laquelle au moins l'un des modules (6) de fenêtre a la première largeur (b₁) et au moins l'un des modules (8) de fenêtre a la deuxième largeur (b₂),
**caractérisée en ce que**
la deuxième largeur (b₂) est réduite d'au moins 15 % et de 25 % au maximum par rapport à la première largeur (b₁).

2. Voiture (4, 30, 32, 36) de véhicule ferroviaire suivant la revendication 1,
**caractérisée en ce que**
la deuxième largeur (b₂) est réduite d'au moins 18 % et de 22 % au maximum par rapport à la première largeur (b₁).

3. Voiture (4, 30, 32, 36) de véhicule ferroviaire suivant la revendication 1 ou 2,
**caractérisée en ce que**
la deuxième largeur (b₂) est réduite de 20 % par rapport à la première largeur (b₁).

4. Voiture (4, 30, 32, 36) de véhicule ferroviaire suivant l'une des revendications précédentes,
**caractérisée en ce que**
la première largeur (b₁) est de 2,5 m, en particulier de 250 cm, de préférence de 2504 mm.

5. Voiture (4, 30, 32, 36) de véhicule ferroviaire suivant l'une des revendications précédentes,
**caractérisée en ce que**
la deuxième largeur (b₂) est de 2,0 m, en particulier de 200 cm, de préférence de 2000 mm.

6. Voiture (4, 30, 32, 36) de véhicule ferroviaire suivant l'une des revendications précédentes,
**caractérisée en ce que**
chaque module (6, 8) de fenêtre a deux champs (40) aveugles et un champ (42) de vue disposé entre les champs (40) aveugles.

7. Voiture (4, 30, 32, 36) de véhicule ferroviaire suivant la revendication 6,
**caractérisée en ce que**
les champs (40) aveugles ont une largeur (x) constante, en particulier indépendamment de la largeur (b₁, b₂) du module (6, 8) de fenêtre.

8. Voiture (4, 30, 32, 36) de véhicule ferroviaire suivant la revendication 6 ou 7,
**caractérisée en ce que**
la largeur (x) de chaque champ (40) aveugle est d'au moins 35 cm et de 40 cm au maximum, en particulier la largeur (x) de chaque champ (40) aveugle est de 375 mm.

9. Voiture (4, 30, 32, 36) de véhicule ferroviaire suivant l'une des revendications 6 à 8,
**caractérisée en ce que**
la largeur (y₁) du champ (42) de vue du module (6) de fenêtre ayant la première largeur (b₁) est d'au moins 1,7 m et de 1,8m au maximum en étant, en particulier, de 175 cm, et
la largeur du champ (42) de vue du module (8) de fenêtre ayant la deuxième largeur (b₂) est d'au moins 1,2 m et de 1,3 m au maximum en étant, en particulier, de 125 cm.

10. Voiture (4, 30, 32, 36) de véhicule ferroviaire suivant l'une des revendications précédentes,
**caractérisée en ce que**
sur chaque face (12) longitudinale de la voiture (4, 30, 32, 36) du véhicule ferroviaire sont montés respectivement au moins cinq modules (6) de fenêtre ayant la première largeur (b₁).

11. Voiture (4) de véhicule ferroviaire suivant l'une des revendications précédentes,
**caractérisée par**
au moins un bloc (24) sanitaire monté sur une face (12) longitudinale de la voiture (4) du véhicule ferroviaire, dans laquelle, sur la face (12) longitudinale sur laquelle est monté le bloc (24) sanitaire, est monté au moins l'un des modules (6) de fenêtre ayant la première largeur (b₁), qui est disposé en particulier à côté du bloc (24) sanitaire.

12. Voiture (30, 32) de véhicule ferroviaire suivant la revendication 11,
**caractérisée en ce qu'**
au moins sur une face (12) longitudinale de la voiture (30, 32) du véhicule ferroviaire apparaissent deux des modules (8) de fenêtre ayant la deuxième largeur (b₂) au lieu du bloc (24) sanitaire, et au moins l'un des modules (6) de fenêtre ayant la largeur (b₁) monté sur la même face (12) longitudinale que le bloc (24) sanitaire.

13. Voiture (36) de véhicule ferroviaire suivant l'une des revendications précédentes,
**caractérisée par**
au moins un module (38) de porte médian qui, sur une face (12) longitudinale de la voiture (36) du véhicule, est monté, considéré suivant la direction longitudinale de la voiture (36) du véhicule ferroviaire, au moins sensiblement au milieu,
dans laquelle, sur la face (12) longitudinale, sur laquelle est monté le module (38) de porte médian, sont montés au moins deux des modules (8) de fenêtre ayant la deuxième largeur (b₂), qui sont montés en particulier à côté du module (38) de porte médian.

14. Voiture (4) de véhicule ferroviaire suivant l'une des revendications précédentes,
**caractérisée en ce que**
la voiture (4) de véhicule ferroviaire est réalisée en voiture extrême, qui a, au moins sur une face (12) longitudinale de la voiture (4) du véhicule ferroviaire, un module (20) de porte de cabine de conducteur, dans laquelle, sur la face (12) longitudinale, sur laquelle est monté le module (20) de porte de cabine de conducteur, est monté au moins l'un des modules (8) de fenêtre ayant la deuxième largeur (b₂), qui est monté, en particulier à côté du module (20) de porte de cabine du conducteur.

15. Véhicule (2) ferroviaire ayant au moins une voiture (4, 30, 32, 36) de véhicule ferroviaire suivant l'une des revendications précédentes.
